# EUROPÄISCHE PATENTSCHRIFT

(11) **EP 1 858 705 B1**
(45) Veröffentlichungstag und Bekanntmachung des Hinweises auf die Patenterteilung: **06.04.2011**
(21) Anmeldenummer: 06707294.2
(22) Anmeldetag: 23.02.2006
(51) Int. Cl.: B41F 9/18

(54) **WECHSELVORRICHTUNG**
REPLACING DEVICE
DISPOSITIF DE CHANGEMENT

(30) Priorität: 08.03.2005 DE 102005010442
(43) Veröffentlichungstag der Anmeldung: 28.11.2007
(73) Patentinhaber: Windmöller & Hölscher KG, 49525 Lengerich/Westf. (DE)
(72) Erfinder: BRINKMANN, Clemens, 49196 Bad Laer (DE)
(86) Internationale Anmeldenummer: PCT/EP2006/001779
(87) Internationale Veröffentlichungsnummer: WO 2006/094670

(56) Entgegenhaltungen:
- EP-A- 0 639 452
- JP-A- 5 162 281
- JP-A- 8 108 517
- US-A- 2 746 386
- US-A- 4 346 655

## Beschreibung

Die Erfindung betrifft eine Wechselvorrichtung für zumindest einen am Druckprozess beteiligten Zylinder nach dem Oberbegriff des Anspruchs 1.

Der Zylinderwechsel an Druckmaschinen ist seit der Erfindung des Rotationsdrucks Gegenstand zahlreicher Druckschriften. Im Zuge der Einführung automatischer und halbautomatischer Wechselvorrichtungen werden dabei in der Regel folgende Verfahrensschritte durchgeführt:
Lösen der Haltemittel, die den Zylinder in seiner Druckposition drehbar lagern. Die Haltemittel können Fanglager und Walzenzapfen des Zylinders aufweisen. In diesem Fall umfassen oder lagern die Fanglager die Walzenzapfen des Zylinders wie es zum Beispiel im Flexodruck üblich ist. Eine solche Vorrichtung wird zum Beispiel in der EP 0 639 452 A1 beschrieben.

Im Tiefdruck ist es jedoch öfter der Fall, dass diese Haltemitteln Pinolen beziehungsweise in die Zylinder einführbare Walzenzapfen aufweisen, die In dafür vorgesehene Ausnehmungen in den Stirnseiten der Zylinder eingreifen, die Zylinder halten und Drehmoment übertragen.

Bei beiden Verfahren sind Kräfte für das Lösen der Haltemittel erforderlich, die in der Regel von Aktoren aufgebracht werden. Im Falle der Halterung der Zylinder mit Pinolen ziehen die Aktoren die Pinolen aus den Ausnehmungen heraus. Daraufhin kommt der Zylinder entweder auf einer gestellfesten Halterung oder auf einer Transfervorrichtung zum Liegen. Im ersteren Fall wird der Zylinder anschließend von Haltevorrichtungen der Transfervorrichtungen ergriffen, um dann transportiert zu werden, im letzteren Fall ist es oft möglich, den Transfer zu einer Lager- und/oder Weitertransportvorrichtung außerhalb des Druckwerks direkt vorzunehmen. Insbesondere bei leichteren Druckzylindern ist es jedoch auch möglich, eine oder mehrere Entnahmestellen vorzusehen, an der bzw. denen Maschinenbediener die Zylinder manuell der Transfervorrichtung entnehmen.

Bei beiden Ausprägungen der Wechselvorrichtungen ist es von Nachteil, dass die Haltevorrichtungen den Druckzylinder auf seiner Außenumfangsfläche angreifen. Dieser Nachteil erscheint bei Transfervorrichtungen des Standes des Technik nicht umgehbar, da die Stirnseiten der Zylinder von den Haltemitteln, den Aktoren, den Querregistervorrichtungen, den Antrieben und gegebenenfalls getrieblichen Mitteln blockiert sind.

Das Ergreifen eines Druckplattenzylinders oder auch einer Farbübertragungswalze wie einer Rasterwalze im Flexodruck birgt jedoch das Risiko, die empfindliche Umfangsfläche dieser Walzen zu beschädigen. Gerade im Tiefdruck stellt der eigens mit dem Druckbild durch Gravur versehene Formzylinder ein sehr teueres Maschinenelement dar.

Daher hat die vorliegende Erfindung die Aufgabe, eine Wechselvorrichtung bereit zu stellen, die das Risiko einer Beschädigung der Umfangsfläche des zu wechselnden Zylinders verringert.

Diese Aufgabe wird durch die Merkmale des Anspruchs 1 gelöst. Ein Verfahren zum Wechseln zumindest eines am Druckprozess beteiligten Zylinders einer Druckmaschine ist im Anspruch 11 definiert.

Mit einer solcherart ausgestalteten Vorrichtung ist es möglich, dass die Haltemittel während des Transports des Zylinders aus dem Druckwerk heraus den Zylinder weiterhin halten und den Zylinder mit Hilfe der Aktoren erst in der Weitertransport- oder Speichervorrichtung freigeben. Ein zusätzlicher Vorteil der Erfindung liegt darin, dass die Ausstattung der Transfervorrichtung mit einer zusätzlichen Greif-, Aufnahme oder Lagervorrichtung unterbleiben kann.

Die Anwendung der Lehre der vorliegenden Erfindung ist sowohl bei der Verwendung in den Zylinder einkoppelbarer Pinolen oder Wellenzapfen als auch bei der Verwendung von zylinderfesten Wellenzapfen und Fanglagern möglich.

Vorteilhaft ist auch, wenn der Antrieb des betreffenden Zylinders mit dem Zylinder zusammen aus dem Druckwerk gefahren wird. Auf diese Weise kann man sich ein Entkuppeln des Antriebs von den Wellenzapfen ersparen. Dies würde andernfalls eine Kupplung notwendig machen.

Ein weiteres Maschinenelement, das vorteilhafterweise mit dem Zylinder aus dem Druckwerk transportiert werden kann, ist der im Druckbetrieb für die Querregisterung verwendete Aktor. Dieser Aktor kann dann als der oder einer der Aktoren dienen, mit dessen Hilfe die Haltemittel vom Zylinder an- oder ausgekuppelt werden. Insbesondere bei einer Verbindung des Motors mit dem Zylinder ohne eine weitere Kupplung zwischen Motor und Wellenzapfen wird dann der Motor einfach mit dem Haltemittel - in der Regel in der axialen Richtung des Zylinders - verfahren, wenn die Auskupplung des Zylinders von den Haltemitteln erfolgt.

Es bietet sich an, bei der Konstruktion der Transfervorrichtung Schwingen einzubeziehen. Eine solche Schwinge kann an einer Schulter des Maschinengestells angelenkt werden, wobei unter einer Schulter des Maschinengestells eine Wandung verstanden wird, die sich zu jeweils einer Stirnseite des Zylinders erstreckt.

Eine sehr stabile Konstruktion kommt zustande, wenn zumindest eine Schwinge an je einer Schulter angelenkt ist. Die an den beiden unterschiedlichen Schultern des Maschinengestells angebrachten Schwingen können mit Traversen verbunden sein.

Vorteilhaft erscheint es auch, wenn die Anlenkungspunkte unterhalb der Druckposition des Zylinders liegen. Weitere Vereinfachungen der Rüstprozesse an Druckmaschinen sind erzielbar, wenn andere druckauftragsabhängige Maschinenkomponenten von der Transfereinrichtung gleichzeitig mit dem Zylinder aus dem Druckwerk herausbefördert werden. Beim Flexodruck bietet es sich beispielsweise an, mit der Rasterwalze gleich die Rakelkammer auszutauschen. Auch der Formatzylinder kann in diesem Zusammenhang mitgenommen werden. Beim Tiefdruck kann die Farbwanne und gegebenenfalls das Rakel mit dem Formzylinder ausgetauscht werden.

Umfasst die Transfervorrichtung eine Schwinge, kann an dieser eine Auflage- oder Greifvorrichtung, zum Beispiel für eine Farbwanne, vorgesehen werden. Weitere Ausführungsbeispiele der Erfindung gehen aus der gegenständlichen Beschreibung und den Ansprüchen hervor.

Die einzelnen Figuren zeigen:
- Fig. 1: Frontansicht eines Ständers einer Tiefdruckmaschine mit den für die Wechselstation notwendigen Komponenten
- Fig. 2: Seitenansicht dieses Ständers und einer Transportvorrichtung für den Formzylinder, wobei sich der Formzylinder im Druckwerk befindet
- Fig. 3: Seitenansicht dieses Ständers und einer Transportvorrichtung für den Formzylinder, wobei sich der Formzylinder in der Hubvorrichtung befindet

Fig. 1 zeigt eine Frontansicht eines Ständers 1 einer Tiefdruckmaschine, bei dem lediglich die für die Wechselvorrichtung und den Wechselvorgang wichtigen Maschinenkomponenten dargestellt sind. Zwischen den beiden Schultern 3a und 3b des Maschinengestells 2 ist der Formzylinder 4 aufgehängt. Als Haltemittel dienen vor allem die Pinolen 5a und 5b, von denen die Pinole 5b auch dem Formzylinder im Druckbetrieb das von dem Antrieb 6 bereitgestellte Drehmoment überträgt. Die Pinolen greifen im Druckbetrieb in in den Figuren nicht dargestellte Ausnehmungen an den Stirnseiten des Formzylinders 4 ein. Die Kraft für diesen Eingriff wird von der Seitenregistervorrichtung 7 auf der Antriebsseite A und dem Pneumatikzylinder 8 auf der Bedienseite B bereitgestellt. Beide Maschinenelemente können Kraft in zumindest in der axialen Richtung des Formzylinders 4 bereitstellen. Bereits in Figur 1 sind die Schwingen 9a und 9b sowie die Traverse 10, welche die Schwingen verbindet, erkennbar.

In den Figuren 2 und 3 wird zur Verdeutlichung eines Transfervorgangs zwischen dem in dem Ständer 1 enthaltenen Farb- beziehungsweise Druckwerk und einer Weitertransport- oder Lagervorrichtung - hier der Hubvorrichtung 16 - eine Seitenansicht des Ständers 1 und der Hubvorrichtung 16 dargestellt. Zur Aufnahme von Formzylindern 4 weist die Hubvorrichtung 16 zwei Formzylinderaufnahmen 17 und 18 auf, in die Formzylinder abgelegt werden können. Beim Austausch verschiedener Formzylinder 4 gegeneinander werden die Formzylinderaufnahmen 17 und 18 in der Höhe verfahren.

In Figur 2 befindet sich der Formzylinder 4 noch im Druckwerk. Der Zylinder 12 kann eine Kraft aufbringen, die über den Kolben 15 und die Anlenkung 14 auf die Schwinge 9a wirkt und diese in die in Figur 3 dargestellte Position bringen kann. Eine Verschiebung der Pinolen 5 a und b durch die ihnen zugeordneten Aktoren - der Seitenregistervorrichtung 7 und des Pneumatikzylinders 8 - führt zu einer Freigabe des gerade aus dem Druckwerk heraustransportierten Formzylinders 4, der von der Formzylinderaufnahme 17 aufgenommen wird. Zur Beschickung des in dem Ständergestell 2 befindlichen Druckwerks mit einem neuen Formzylinder 4 kann die Aufnahme 17 mit dem alten Formzylinder 4 beispielsweise nach unten bewegt werden. Die weitere Formzylinderaufnahmevorrichtung kann mit einem neuen Formzylinder beaufschlagt sein und diesen in die Entnahmeposition der Transfervorrichtung, die mit der in Figur 3 dargestellten Entnahmeposition identisch ist, verbringen. Dort können dann die Aktoren 7, 8 die Pinolen 5 a,b in die Halteposition bringen, so dass der neue Formzylinder 4 bereits in der Hubvorrichtung 16 an den Antrieb 6 angekuppelt ist. Bei diesem Ausführungsbeispiel der Erfindung werden die Pinolen 5 a, b, der Antrieb 6 die Seitenregisterverstellung 7, der Pneumatikzylinder 8 und das Getriebe 13 beim Wechseln des Formzylinders 4 gemeinsam mit diesem 4 aus dem Ständergestell 1 herausbewegt.

Interessant an diesem Ausführungsbeispiel der Erfindung ist, dass hier mit der Seitenregistervorrichtung 7 und dem Pneumatikzylinder 8 zwei Aktoren vorhanden sind, die, solange der Formzylinder von den Pinolen 5 a, b gehalten wird, ständig Kraft gegeneinander aufbringen. Bei der Seitenregisterung führt die Seitenregistervorrichtung 7. In den Figuren 2 und 3 ist auch der Antrieb der Seitenregisterung zu sehen, der Drehmoment mit dem Antriebsriemen 20 auf einen Spindeltrieb 21 der Querregisterung 7 überträgt.

Wie bereits erwähnt ist der Tiefdruck, und hier der Verpackungstiefdruck, ein bevorzugtes Einsatzfeld der Erfindung. Hier werden oft Mehrfarbentiefdruckmaschinen mit einer Mehrzahl von Ständern 1 eingesetzt. Zu betonen ist noch, dass anstelle der Hubvorrichtung 16 jede andere Lager- oder Transportvorrichtung zum Einsatz kommen kann. Sicherlich werden oft Transportwagen Verwendung finden. Auch ein manueller Weitertransport eines Zylinders 4, der von der Transfervorrichtung an eine Entnahmestelle E außerhalb des Druckwerks gebracht wurde, erscheint möglich.

| **Bezugszeichenliste** | |
|---|---|
| 1 | Ständer einer Tiefdruckmaschine, welcher ein Farbwerk enthält |
| 2 | Maschinengestell/ Gestell des Ständers |
| 3 a, b | Schultern des Maschinengestells |
| 4 | Formzylinder |
| 5 a, b | Pinolen |
| 6 | Antrieb |
| 7 | Seitenregistervorrichtung |
| 8 | Pneumatikzylinder |
| 9 a, b | Schwingen |
| 10 | Traverse der Schwingen |
| 11 | Anlenkung, Schwenkachse der Schwingen |
| 12 | Zylinder zum Schwenken der Transfervorrichtung (9 a,b) |
| 13 | Getriebe zwischen Antrieb und Pinole |
| 14 | Anlenkung des Kolbens 15 des Zylinders 12 |
| 15 | Kolben des Zylinders 12 |
| 16 | Hub- und Speichervorrichtung für Formzylinder |
| 17 | Formzylinderaufnahme der Hub- und Speichervorrichtung 16 |
| 18 | Formzylinderaufnahme der Hub- und Speichervorrichtung 16 |
| 19 | Antrieb der Seitenregisterung |
| 20 | Antriebsriemen der Seitenregisterung |
| 21 | Spindeltrieb 21 der Querregisterung 7 |
| 22 | |
| 23 | |
| 24 | |
| A | Antriebsseite |
| B | Bedienseite |

## Patentansprüche

1. Wechselvorrichtung (5 a, b, 9, 7, 8, 11, 12, 14, 15) für zumindest einen am Druckprozess beteiligten Zylinder (4), - vorzugsweise für einen Formzylinder (4) einer Tiefdruckmaschine - der (4) in Druckstellung mit Haltemitteln (5 a, b) drehbar im Druckwerk gelagert ist,
- welche (5 a, b, 9, 7, 8, 11, 12, 14, 15) Aktoren (7, 8) umfasst, mit denen die Haltemittel (5 a, b) des Zylinders (4) an den Zylinder (4) an- und auskuppelbar sind
- und welche (5 a, b, 9, 7, 8, 11, 12, 14, 15) eine Transfervorrichtung (9, 11, 12, 14, 15) zum Transport des Zylinders (4) zwischen einer Stellung im Druckwerk und einer dafür vorgesehenen Weitertransport- oder Lagervorrichtung (16) oder einer Entnahmestelle (E) außerhalb des Druckwerks aufweist,
**dadurch gekennzeichnet, dass**
zumindest ein Teil der Haltemittel (5 a, b) und Aktoren (7, 8) derart mit der Transfervorrichtung (9, 11, 12, 14, 15) verbunden sind, dass dieser Teil der Haltemittel (5 a, b) und Aktoren (7, 8) gemeinsam mit dem Zylinder (4) mit der Transfervorrichtung (9, 11, 12, 14, 15) transportierbar sind.

2. Wechselvorrichtung nach dem vorstehenden Anspruch,
**dadurch gekennzeichnet, dass**
die Haltemittel (5 a, b) des zumindest einen Zylinders (4) zumindest einen Walzenzapfen (5 a, b) umfassen, der in eine dafür vorgesehene Ausnehmung in der Stirnseite des zumindest einen Zylinders (4) greift.

3. Wechselvorrichtung nach einem der beiden vorstehenden Ansprüche,
**dadurch gekennzeichnet, dass**
die Haltemittel des zumindest einen Zylinders zumindest eine Lagervorrichtung umfassen, in der ein Wellenzapfen (5 a, b) des Zylinders (4) lagerbar ist, und dass die Lagerung des Wellenzapfens (5 a, b) in der Lagervorrichtung lösbar ist.

4. Wechselvorrichtung nach einem der vorstehenden Ansprüche,
**dadurch gekennzeichnet, dass**
auch der Motor (6), welcher zur Rotation des zumindest einen Zylinders (4) im Druckbetrieb vorgesehen ist, derart mit der Transfervorrichtung (9, 11, 12, 14, 15) verbunden ist, dass auch der Motor (6) gemeinsam mit dem Zylinder (4) mit der Transfervorrichtung (9, 11, 12, 14, 15) transportierbar ist.

5. Wechselvorrichtung nach einem der vorstehenden Ansprüche,
**dadurch gekennzeichnet, dass**
einer der Aktoren (7, 8), der (7, 8) derart mit der Transfervorrichtung (9, 11, 12, 14, 15) verbunden ist, dass er gemeinsam mit dem Zylinder (4) mit der Transfervorrichtung transportierbar ist,
ein Aktor (7) ist, der im Druckbetrieb zur Querregisterung des Druckzylinders (4) vorgesehen ist.

6. Wechselvorrichtung nach den beiden vorstehenden Ansprüchen,
**dadurch gekennzeichnet, dass**
der eine Aktor (7) derart mit dem Haltemittel (5 a, b) und dem Motor (6) verbunden ist, dass ein Betrieb des Aktors (7) auch außerhalb des Druckwerkes zu einer gemeinsamen Bewegung des Haltemittels (5 a, b) und des Motors (6) führt.

7. Wechselvorrichtung nach einem der vorstehenden Ansprüche,
**dadurch gekennzeichnet, dass**
der Transfervorrichtung zumindest eine Schwinge (9 a, b) umfasst.

8. Wechselvorrichtung nach dem vorstehenden Anspruch,
**dadurch gekennzeichnet, dass**
die Schwinge (9 a, b) schwenkbar an dem Maschinengestell (1) der Druckmaschine angelenkt ist.

9. Wechselvorrichtung nach dem vorstehenden Anspruch,
**dadurch gekennzeichnet, dass**
die Wechselvorrichtung (5 a, b, 9, 7, 8, 11, 12, 14, 15) zumindest zwei Schwingen (9 a, b) umfasst, von denen jeweils eine (9 a, b) an jeweils einer der beiden Stirnseiten (A, B) des zumindest einen Zylinders (4) am Maschinengestell (1, 3 a, b) angelenkt sind.

10. Wechselvorrichtung nach dem vorstehenden Anspruch,
**dadurch gekennzeichnet, dass**
zumindest zwei Aktoren (7, 8) vorgesehen sind, welche auf je einer Stirnseite des zumindest einen Zylinders angeordnet sind
und mit welchen Aktorenkräfte in der axialen Richtung des zumindest einen Zylinders aufbringbar sind.

11. Verfahren zum Wechseln zumindest eines am Druckprozess beteiligten Zylinders (4) einer Druckmaschine,
- bei dem der Zylinder (4) in Druckstellung mit Haltemitteln (5 a, b) drehbar im Druckwerk gelagert wird,
- bei dem Aktoren (7, 8) die Haltemittel (5 a, b)des Zylinders an den Zylinder (4) bei dessen Wechsel an- und auskuppeln
- und bei dem eine Transfervorrichtung (9, 11, 12, 14, 15) den Transport des Zylinders (4) zwischen einer Stellung im Druckwerk und einer dafür vorgesehenen Weitertransport- oder Lagervorrichtung (16) außerhalb des Druckwerks vornimmt,
**dadurch gekennzeichnet, dass**
zumindest ein Teil der Haltemittel (5 a, b) und Aktoren (7, 8) von der Transfervorrichtung (9, 11, 12, 14, 15) gemeinsam mit dem Zylinder (4) transportiert werden.

12. Verfahren nach dem vorstehenden Anspruch,
**dadurch gekennzeichnet, dass**
die Haltemittel (5 a, b), mit denen der zumindest eine Zylinder (4) im Druckbetrieb gehalten wird, auch während des Transports des Druckzylinders in einer Halteposition zum Druckzylinder (4) verharren.

## Claims

1. Replacing device (5 a, b, 9, 7, 8, 11, 12, 14, 15) for at least one cylinder (4) involved in the printing process - preferably for a forme cylinder (4) of a gravure press - which (4), in the printing position, is rotatably mounted in the printing unit by holding means (5 a, b),
- which (5 a, b, 9, 7, 8, 11, 12, 14, 15) comprises actuators (7, 8) with which the holding means (5 a, b) of the cylinder (4) can be coupled to and uncoupled from the cylinder (4),
- and which (5 a, b, 9, 7, 8, 11, 12, 14, 15) has a transfer device (9, 11, 12, 14, 15) for transporting the cylinder (4) between a position in the printing unit and a further transport or storage device (16) provided for it or a removal point (E) outside the printing unit,
**characterized in that**
at least part of the holding means (5 a, b) and actuators (7, 8) are connected to the transfer device (9, 11, 12, 14, 15) in such a way that this part of the holding means (5 a, b) and actuators (7, 8) can be transported together with the cylinder (4) by using the transfer device (9, 11, 12, 14, 15).

2. Replacing device according to the preceding claim,
**characterized in that**
the holding means (5 a, b) of the at least one cylinder (4) comprise at least one roll journal (5 a, b) which engages in a recess provided for it in the end face of the at least one cylinder (4).

3. Replacing device according to one of the two preceding claims,
**characterized in that**
the holding means of the at least one cylinder comprise at least one bearing device, in which a shaft journal (5 a, b) of the cylinder (4) can be mounted,
and **in that** the mounting of the shaft journal (5 a, b) in the bearing device is detachable.

4. Replacing device according to one of the preceding claims,
**characterized in that**
the motor (6) which is provided to rotate the at least one cylinder (4) during printing operation is also connected to the transfer device (9, 11, 12, 14, 15) in such a way that the motor (6) can also be transported together with the cylinder (4) by using the transfer device (9, 11, 12, 14, 15).

5. Replacing device according to one of the preceding claims,
**characterized in that**
one of the actuators (7, 8), which (7, 8) is connected to the transfer device (9, 11, 12, 14, 15) in such a way that it can be transported together with the cylinder (4) by using the transfer device,
is an actuator (7) which, during printing operation, is provided for the transverse registration of the impression cylinder (4).

6. Replacing device according to the two preceding claims,
**characterized in that**
one actuator (7) is connected to the holding means (5 a, b) and the motor (6) in such a way that an operation of the actuator (7) even outside the printing unit leads to a joint movement of the holding means (5 a, b) and the motor (6).

7. Replacing device according to one of the preceding claims,
**characterized in that**
the transfer device comprises at least one swinging arm (9 a, b).

8. Replacing device according to the preceding claim,
**characterized in that**
the swinging arm (9 a, b) is attached to the machine frame (1) of the press such that it can pivot.

9. Replacing device according to the preceding claim,
**characterized in that**
the replacing device (5 a, b, 9, 7, 8, 11, 12, 14, 15) comprises at least two swinging arms (9 a, b), of which in each case one (9 a, b) is attached to in each case one of the two end faces (A, B) of the at least one cylinder (4) on the machine frame (1, 3 a, b).

10. Replacing device according to the preceding claim, **characterized in that**
at least two actuators (7, 8) are provided, which are arranged on one end face each of the at least one cylinder
and with which actuator forces can be applied in the axial direction of the at least one cylinder.

11. Method for replacing at least one cylinder (4) involved in the printing process and belonging to a press,
- in which the cylinder (4) is rotatably mounted in the printing position in the printing unit by holding means (5 a, b),
- in which actuators (7, 8) couple the holding means (5 a, b) of the cylinder to the cylinder (4) and uncouple the same from the cylinder (4) during replacement of the latter
- and in which a transfer device (9, 11, 12, 14, 15) performs the transport of the cylinder (4) between a position in the printing unit and a further transport or storage device (16) provided for it outside the printing unit,
**characterized in that**
at least part of the holding means (5 a, b) and actuators (7, 8) are transported together with the cylinder (4) by the transfer device (9, 11, 12, 14, 15).

12. Method according to the preceding claim,
**characterized in that**
the holding means (5 a, b) with which the at least one cylinder (4) is held during printing operation also remain in a holding position with respect to the impression cylinder (4) during the transport of the impression cylinder.

## Revendications

1. Dispositif de changement (5 a, b, 9, 7, 8, 11, 12, 14, 15) pour au moins un cylindre (4) participant au processus d'impression, - de préférence pour un cylindre porte-cliches (4) d'une machine d'impression hélio - qui (4) est logé dans la position d'impression avec des moyens de retenue (5a, b) d'une manière rotative dans le groupe d'impression,
- qui (5 a, b, 9, 7, 8, 11, 12, 14, 15) comprend des acteurs (7, 8) au moyen desquels les moyens de retenue (5a, b) du cylindre (4) peuvent être couplés à et découplés du cylindre (4)
- et qui (5 a, b, 9, 7, 8, 11, 12, 14, 15) présente un dispositif de transfert (9, 11, 12, 14, 15) pour le transport du cylindre (4) entre une position dans le groupe d'impression et un dispositif de transport ultérieur ou de stockage (16) prévu à cette fin ou un emplacement de retrait (E) à l'extérieur du groupe d'impression,
**caractérisé en ce qu'**au moins une partie des moyens de retenue (5a, b) et des acteurs (7, 8) sont reliés de telle sorte au dispositif de transfert (9, 11, 12, 14, 15) que cette partie des moyens de retenue (5 a, b) et acteurs (7, 8) peuvent être transportés conjointement avec le cylindre (4) avec le dispositif de transfert (9, 11, 12, 14, 15).

2. Dispositif de changement selon la revendication précédente, **caractérisé en ce que** les moyens de retenue (5a, b) du au moins un cylindre (4) comprennent au moins un tourillon de cylindre (5a, b) qui s'engage dans un évidement prévu à cette fin dans le côté frontal du au moins un cylindre (4).

3. Dispositif de changement selon l'une des deux revendications précédentes, **caractérisé en ce que** les moyens de retenue du au moins un cylindre comprennent au moins un dispositif de palier dans lequel peut être logé un tourillon d'arbre (5 a, b) du cylindre (4), et **en ce que** le logement du tourillon d'arbre (5 a, b) dans le dispositif de palier est relâchable.

4. Dispositif de changement selon l'une des revendications précédentes, **caractérisé en ce qu'**aussi le moteur (6), qui est prévu pour la rotation du au moins un cylindre (4) en fonctionnement d'impression, est relié de telle sorte au dispositif de transfert (9, 11, 12, 14, 15) qu'aussi le moteur (6), conjointement avec le cylindre (4) peut être transporté avec le dispositif de transfert (9, 11, 12, 14, 15).

5. Dispositif de changement selon l'une des revendications précédentes, **caractérisé en ce qu'**un des acteurs (7, 8) qui (7,8) est relié de telle sorte au dispositif de transfert (9, 11, 12, 14, 15) qu'il peut être transporté conjointement avec le cylindre (4) avec le dispositif de transfert, est un acteur (7) qui, en fonctionnement d'impression, est prévu pour l'ajustage transversal du cylindre d'impression (4).

6. Dispositif de changement selon les deux revendications précédentes, **caractérisé en ce qu'**un acteur (7) est relié de telle sorte au moyen de retenue (5 a, b) et au moteur (6) qu'un fonctionnement de l'acteur (7), également à l'extérieur du groupe d'impression, entraîne un déplacement commun du moyen de retenue (5a, b) et du moteur (6).

7. Dispositif de changement selon l'une des revendications précédentes, **caractérisé en ce que** le dispositif de transfert comporte au moins une bielle oscillante (9 a, b).

8. Dispositif de changement selon la revendication précédente, **caractérisé en ce que** la bielle oscillante (9 a, b) est articulée d'une manière pivotante au bâti de machine (1) de la machine d'impression.

9. Dispositif de changement selon la revendication précédente, **caractérisé en ce que** le dispositif de changement (5 a, b, 9, 7, 8, 11, 12, 14, 15) comprend au moins deux bielles oscillantes (9 a, b) dont une respectivement (9 a, b) est articulée à respectivement un des deux côtés frontaux (A, B) du au moins un cylindre (4) au bâti de machine (1, 3 a, b).

10. Dispositif de changement selon la revendication précédente, **caractérisé en ce qu'**au moins deux acteurs (7, 8) sont prévus qui sont disposés sur respectivement un côté frontal du au moins un cylindre et au moyen desquels des forces d'acteur peuvent être appliquées dans la direction axiale du au moins un cylindre.

11. Procédé de changement d'au moins un cylindre (4) participant au processus d'impression d'une machine d'impression,
- dans lequel le cylindre (4), en position d'impression, est logé avec des moyens de retenue (5 a, b) d'une manière rotative dans le groupe d'impression,
- dans lequel des acteurs (7, 8) couplent et découplent les moyens de retenue (5 a, b) du cylindre au cylindre (4) lors du changement de celui-ci
- et dans lequel un dispositif de transfert (9, 11, 12, 14, 15) exécute le transport du cylindre (4) entre une position dans le groupe d'impression et un dispositif de transport ultérieur ou de stockage (16) prévu à cette fin à l'extérieur du groupe d'impression, **caractérisé en ce qu'**au moins une partie des moyens de retenue (5 a, b) et acteurs (7, 8) sont transportés par le dispositif de transfert (9, 11, 12, 14, 15) conjointement avec le cylindre (4).

12. Procédé selon la revendication précédente, **caractérisé en ce que** les moyens de retenue (5 a, b) au moyen desquels le au moins un cylindre (4) est maintenu en fonctionnement d'impression, restent également pendant le transport du cylindre d'impression dans une position de retenue relativement au cylindre d'impression (4).
